# EUROPÄISCHE PATENTSCHRIFT

(11) **EP 0 704 931 B1**
(45) Veröffentlichungstag und Bekanntmachung des Hinweises auf die Patenterteilung: **10.03.1999**
(21) Anmeldenummer: 95112487.4
(22) Anmeldetag: 09.08.1995
(51) Int. Cl.: H01R 4/36, H01R 4/42

(54) **Klemmaufbau zum Anschliessen von Kabeln an Schienen**
Clamping device for connecting cables to bars
Dispositif de serrage pour la connexion des câbles à des barres

(30) Priorität: 30.09.1994 DE 4435057
(43) Veröffentlichungstag der Anmeldung: 03.04.1996
(73) Patentinhaber: EFEN Elektrotechnische Fabrik GmbH, D-65332 Eltville (DE)
(72) Erfinder: Vogt, Hartmut, D-15230 Frankfurt/Oder (DE); Stolper, Gottfried, D-65375 Oestrich (DE); Kilian, Francis, D-65366 Geisenheim (DE)
(74) Vertreter: Weber, Dieter, Dr.

(56) Entgegenhaltungen:
- CH-A- 531 260
- CH-A- 607 353
- DE-B- 1 050 851
- FR-A- 1 124 232

## Beschreibung

Die Erfindung betrifft einen Klemmaufbau zum direkten Anschließen von Kabeln an Anschlußschienen, mit
a) einem V-förmig gestalteten Teil an der Anschlußschiene mit vorzugsweise geriffelter Oberfläche,
b) einem das V-förmige Teil umgreifenden Klemmkäfig, der einen der V-Form der Anschlußschiene angepaßten Grund und eine dem Grund gegenüber liegende Brücke hat,
c) einem die Brücke des Klemmkäfigs gegenüber dessen Grund durchgreifenden Druckbolzen und mit
d) einem mit dem Vorderende des Druckbolzens in Eingriff stehenden Druckstück mit einer Klemmfläche.

Derartige Leiterklemmen sind aus der CH-A-531 260 bekannt. Für den direkten Anschluß von eindrähtigen oder mehrdrähtigen Kabelleitern an eine Schiene, z. B. Sammelschiene, oder an ein Elektrogerät, können solche Klemmaufbauten verwendet werden. Es gibt genormte Kabelquerschnitte von z. B. 25mm², 35 mm², abgestuft bis z. B. 240 mm² SM (Sektor mehrdrähtig), und es ist verständlicherweise der Wunsch des Fachmannes, möglichst viele Kabelarten unterschiedlichen Querschnittes mit ein und demselben Klemmaufbau zu verarbeiten. Der Nachteil der aus der CH-A-531 260 bekannten Klemmaufbauten besteht darin, daß nur ein sehr kleiner Bereich der abgestuften Querschnitte von ein und demselben Klemmaufbau beherrscht werden kann.

Es ist auch ein Klemmaufbau der eingangs genannten Art bekannt, bei dem das Druckstück anwendbar, aber lose eingelegt ist und von vier an den Ecken außen angeformten Haltern in Betriebsposition gehalten und beim Feststellen geführt wird. Dadurch ist die Lage des Druckstückes für den Monteur nicht definiert, nur wenn er sie selbst bestimmt. Das Druckstück hat zwei konkav gekrümmte, geriffelte Oberflächen unterschiedlich großen Krümmungsradius. Durch Wenden des Druckstückes soll der Klemmbereich des bekannten Klemmaufbaues vergrößert werden. Mit Nachteil kann der Monteur aber nicht feststellen, von welchem Grenzbereich an das Druckstück zu wenden ist. Außerdem ist die Montage z. B. im Kabelschacht an einer Baustelle und erst recht bei widriger Witterung sehr kompliziert. Beim Wenden des Druckstückes kann dieses herausfallen und verlorengehen.

Mit Nachteil ist auch der Klemmkäfig im Querschnitt U-förmig mit seitlichen Ausnehmungen, in welche Klauen einer Brücke greifen, die von dem Druckbolzen durchgriffen wird. Außer dem verlierbaren Druckstück ist also auch die mit dem Druckbolzen verschraubte Brücke verlierbar, was den Einsatz und die Handhabung des bekannten Klemmaufbaus erheblich erschwert.

Trotz der Wendbarkeit des Druckstückes ist der Bereich der Kabelquerschnitte, die von diesem bekannten Klemmaufbau verarbeitet und beherrscht werden können, enger als dem Fachmann lieb ist, bei der einen Stellung der Druckplatte beispielsweise zwischen 50 mm² und 95 mm² SM; und bei der anderen Stellung von 95 mm² bis 240 mm², sofern der Monteur die optimalen Stellungen erkennt und einsetzt.

Aus der FR-A-1 124 232 ist eine Klemme zum Verbinden von zwei Leitern, die aus unterschiedlichen Richtungen an die Klemme herangeführt werden, bekannt. in einem Klemmrahmen sind zwei Paare von jeweils gleichen Klemmstücken angeordnet, wobei immer ein Paar von Klemmstücken für die Befestigung eines Leiters vorgesehen ist. Die Klemmstücke rahmen sind zwei Paare von jeweils gleichen Klemmstücken angeordnet, wobei immer ein Paar von Klemmstücken für die Befestigung eines Leiters vorgesehen ist. Die Klemmstücke weisen jeweils auf einer Seite einer konkaven Klemmfläche einen Vorsprung und auf der anderen Seite eine Nut auf. Zwei Klemmstücke werden versetzt so übereinandergebracht, daß der Vorsprung an jeweils einem Klemmstück in die Nut des jeweils anderen Klemmstücks eingeschoben ist. Weiterhin weisen die Klemmstücke auf der der Klemmfläche gegenüberliegenden Seite einen Zapfen auf, um dessen Achse die paarweise zusammengehörenden Klemmstücke im montierten Zustand gemeinsam drehbar sind, um die Ausrichtung der zwischen den Klemmflächen ausgebildeten Öffnung der Richtung, aus der die Leitungen an die Klemme herangeführt werden, anzupassen. Die Verbindung jeweils zweier Klemmstücke durch das Ineinanderschieben der Vorsprünge in die Nut des jeweiligen Gegenklemmstücks dient dem Schutz vor dem Verdrehen der beiden Klemmstücke gegeneinander. Ein solcher Aufbau ist nur für einen jeweils kleinen Bereich von Leiterquerschnitten geeignet.

Aufgabe der Erfindung ist es daher, einen Klemmaufbau der eingangs genannten Art so zu verbessern, daß der komplette Bereich an Kabelquerschnitten abgedeckt und die Montage erleichtert wird, so daß auch unterschiedliche Verbraucher unter Verwendung desselben Typs Klemmaufbau verkabelt werden können.

Diese Aufgabe wird erfindungsgemäß dadurch gelöst, daß auf jeder Seite im oberen Rand des V-förmigen Teils der Anschlußschiene wenigstens eine Aussparung vorgesehen ist, in welche an den Außenseiten des Druckstückes angebrachte Klauen einfahren können, um den Abstand zwischen der vorzugsweise geriffelten Oberfläche des Anschlußschienenteils und der Klemmfläche des Druckstückes zu verringern.

In Draufsicht auf die geriffelte Oberfläche des V-förmigen Teils der Anschlußschiene gesehen, gibt es jeder Seite der Längsrichtung des Grundes des V-förmigen Teils im Randbereich mindestens eine Aussparung. Im Bereich dieser beiden einander gegenüberliegenden Aussparungen ist in Draufsicht der Abstand kleiner als daneben. Ohne daß man einen der Bestandteile des erfindungsgemäßen Klemmaufbaues herausnehmen oder gar wenden müßte, werden dem Benutzer gleichzeitig für kleine und große Kabelquerschnitte Klemmflächen angeboten. Dort, wo sich zwei Aussparungen gegenüberliegen, die Breite in Draufsicht auf den Grund des V-förmigen Teils also kleiner ist, befindet sich die Greifoberfläche für kleinere Kabel, während daneben dort, wo keine Aussparungen im V-förmigen Teil vorgesehen sind und also der Außenabstand in der Projektion in Draufsicht auf den Grund größer ist, befinden sich die Klemmbereiche für Kabel mit großen Querschnitten. Tatsächlich kann man durch die beiden gleichzeitig angebotenen Klemmbereiche Kabelquerschnitte einer Spanne von 16 mm² RE (rund eindrähtig) Kabelquerschnitt bis 240 mm² SM (Sektor mehrdrähtig) Kabelquerschnitt vorteilhaft und in gewünschter Weise klemmen und verarbeiten. Damit wird der komplette Bereich an Kabelquerschnitten beherrscht. Die Montage mit dem neuen Klemmaufbau ist gegenüber den bekannten Einrichtungen erheblich vereinfacht.

Vorteilhaft ist es ferner, wenn jeweils zwischen der Klaue des Druckstückes und dessen vorzugsweise gekrümmt ausgebildeten Klemmfläche eine Ausnehmung vorgesehen ist. Das Beherrschen des großen Querschnittsbereiches der Kabel in dem vorstehend erläuterten Sinne bedeutet, daß sowohl Kabel aus dem größeren Querschnittsbereich wie auch solche der unteren Querschnittsgrößen einwandfrei, fest und zuverlässig von mehreren Seiten ergriffen, umfaßt und geklemmt werden können. Durch die Aussparungen in dem V-förmigen Teil der Anschlußschiene einerseits und die Klauen am Druckstück andererseits ist grundsätzlich der Variabilitätsbereich erstaunlich vergrößert worden. Durch die zuletzt erwähnte zusätzliche Ausnehmung zwischen der Klaue des Druckstückes und seiner Klemmfläche sind zusätzliche Maßnahmen geschaffen, um das Druckstück noch näher an die Anschlußschiene heranbewegen und das dazwischen befindliche Kabel einklemmen zu können. Ohne Umbauten der erfindungsgemäßen Einrichtung, die ersichtlich am Bau für den Monteur mitunter nur sehr schwer vorzunehmen sind, können kleinste bis größte Kabel mit dem neuen Klemmaufbau verarbeitet werden.

Dabei ist es weiterhin von Vorteil, wenn die Seitenwangen der Klemmfläche des Druckstückes V-förmige Anschrägungen aufweisen. Das Druckstück kann dann noch tiefer innerhalb des V-förmigen Teils der Anschlußschiene eintauchen. Zwar sind V-förmige Anschrägungen an Druckstücken an sich schon bekannt, die Unterbringung solcher Anschrägungen läßt sich aber trotz der erfindungsgemäßen Klauen bewerkstelligen, bezüglich deren der Fachmann an sich Bedenken hätte bekommen können. Man erkennt also, daß erfindungsgemäß die größten Kabelquerschnitte des zur Verfügung stehenden Bereiches erfaßt werden können, weil das Druckstück mit Klaue bis unter die Brücke des Klemmkäfigs zurückgezogen und das Kabel mit großem Querschnitt dazwischen eingesteckt werden kann; und gleichzeitig Leiter mit kleinstem Querschnitt verarbeitet werden können, weil das Druckstück durch mehrere, kombinatorisch miteinander zusammenwirkende Maßnahmen eng an das V-förmige Teil der Anschlußschiene herangebracht werden kann.

Eine bevorzugte Ausführungsform der Erfindung ist dadurch gekennzeichnet, daß das Druckstück in Draufsicht etwa viereckig ist und in jedem der vier vier Eckbereiche eine vom Rand vorspringende, zu den oberen Rändern des Anschlußschienenteils hin gerichtete Klaue aufweist und daß im oberen Rand des Anschlußschienenteils vier Aussparungen entsprechend angeordnet sind. Auf diese Weise sind vier Klauen in den Außenecken des Druckstückes angebracht, wodurch sich eine gute Klemmwirkung ohne unerwünschte Kippkräfte ergibt. Auf der den Klauen gegenüberliegenden Seite des V-förmigen Teils der Anschlußschiene befindet sich dann der breite bzw. große Bereich der geriffelten Oberfläche für die großen Kabelquerschnitte in der Mitte (wiederum in Draufsicht auf den Grund der Anschlußschiene geblickt); während die Aussparungen sich außerhalb des Mittenbereiches befinden, also vier Aussparungen (auf jeder Seite zwei) vorgesehen sind. Die Klemmkräfte sind bei diesem Aufbau gut verteilt, und es können auch hohe Kräfte erreicht werden.

Zweckmäßig ist es gemäß der Erfindung ferner, wenn jeweils im Bereich unter der Aussparung im oberen Rand des Anschlußschienenteils Ausnehmungen im Klemmkäfig vorgesehen sind. In diese Ausnehmungen im Klemmkäfig können dann die Klauen eingreifen, wenn Leiter mit geringem Querschnitt verklemmt werden sollen. Die Klauen des Druckstückes greifen nämlich dann an den Aussparungen im oberen Rand des Anschlußschienenteils hindurch und in die Ausnehmungen im Klemmkäfig hinein. Ohne diese Ausnehmungen im Klemmkäfig würden die Vorderseiten der Klauen gegen die Innenseite des Klemmkäfigs treffen und eine weitere Bewegung des Druckstückes auf den Grund der Anschlußschiene hin begrenzen. Die Ausnehmungen im Klemmkäfig schaffen hier aber Raum für eine weitere vorteilhafte Vergrößerung des Bewegungsbereiches des Druckstückes im Klemmkäfig.

Günstig ist es gemäß der Erfindung auch, wenn im Außenbereich der Anschlußschiene am Übergang zu ihrem V-förmigen Teil auf jeder der zwei Seiten eine quer zur Längsrichtung des Grundes des V-förmigen Teiles verlaufende Anschlagkante vorgesehen ist. Man kann sich beispielsweise eine Anschlußschiene in Gestalt einer ebenen Zunge vorstellen, deren letzte 25 mm zu dem im Querschnitt V-förmigen Teil der Anschlußschiene umgeprägt werden. Dann ist dieses V-förmige Teil einstückig mit der Anschlußschiene gebildet. Zwischen der plattenförmigen Anschlußschiene bzw. dem ebenen Teil der Anschlußschiene einerseits und dem V-förmig geprägten Teil der Anschlußschiene andererseits wird zweckmäßigerweise ein Schnitt oder eine Stanzung so vorgenommen, daß das V-förmige Teil wie angeschweißt oder angeklebt an dem plattenförmigen Teil erscheint. Das plattenförmige Teil der Anschlußschiene ist hier also längs einer Querschnittsebene angeschnitten, und zwar von außen bis an diejenige Kante, wo die Unterseite des V-förmigen Teils ansetzt, und das symmetrisch zu beiden Seiten von der Längsmittellinie des Grundes des V-förmigen Teils. Die erwähnte Anschlagkante befindet sich nun in der eben erwähnten, gedachten Querschnittsebene.

Wenn die V-Form des Grundes des Klemmkäfigs an die V-Form des Anschlußschienenteils angepaßt ist, wie hier vorausgesetzt wird, dann schlägt diese durch das Schneiden/Stanzen/Prägen oder dergleichen zur Bildung des V-förmigen Teiles der Anschlußschiene gebildete Anschlagkante beim Einführen des V-förmigen Teils in den Klemmkäfig gegen dessen Stirnflächen. Dadurch bekommt der Klemmkäfig sogleich eine exakte Positionierung gegenüber der Anschlußschiene. Dies erleichtert weiterhin die Montage des erfindungsgemäßen Klemmaufbaues erheblich.

Wenn gemäß einer weiteren vorteilhaften Ausgestaltung der Erfindung das Druckstück vorzugsweise über eine Druckplatte drehbar an dem Vorderende des Druckbolzens angenietet ist, wird die Montage weiterhin deshalb verbessert, weil es dann keine verlierbaren Teile des Klemmaufbaues gibt. Vielmehr wird der Klemmaufbau als ein Teil an die Anschlußschiene herangeführt und zusammen mit dem Kabelleiter mit diesem verklemmt. Gleichwohl ist selbstverständlich der Druckbolzen drehbar, zumal er in an sich bekannter Weise durch die Brücke des Klemmkäfigs (gegenüber dessen Grund) durch Gewindeeingriff hindurchgeschraubt wird. Vorzugsweise hat der die Brücke durchgreifende Druckbolzen Außengewinde und einen Innensechskant oben, so daß der gesamte Klemmaufbau kompakt ist. Trotz der Drehmöglichkeit des Druckbolzens bleibt das Druckstück unverdrehbar in Eingriff am Kabelleiter, und vorzugsweise sorgt die dazwischengeschaltete Druckplatte für eine gute Verteilung der vom Druckbolzen auf das Druckstück übertragenen Druckkräfte.

Weitere Vorteile, Merkmale und Anwendungsmöglichkeiten der vorliegenden Erfindung ergeben sich aus der folgenden Beschreibung bevorzugter Ausführungsformen in Verbindung mit den anliegenden Zeichnungen. Es zeigen:
- Figur 1: eine Vorderansicht eines eingeklemmten mehrdrähtigen Leiters größeren Querschnittes,
- Figur 2: eine Vorderansicht des Klemmaufbaues mit ähnlich ausgestalteten Teilen, in dem ein eindrähtiger Leiter eingeklemmt ist,
- Figur 3: die Ansicht des V-förmigen Teiles der Anschlagschiene mit der Anschlußkante am plattenförmigen Teil der Anschlußschiene, in Vorderansicht,
- Figur 4: eine Schnittansicht entlang der Linie A-A der Figur 1,
- Figur 5: eine Draufsicht auf den Grund der geriffelten Oberfläche der oben abgebrochen dargestellten Anschlußschiene,
- Figur 6: eine Draufsicht auf das Druckstück mit außen strichpunktiert dargestelltem Klemmkäfig,
- Figur 7: eine ähnliche Ansicht wie Figur 5, jedoch bei einer anderen Ausführungsform mit nur einer Aussparung auf jeder Seite der Längsrichtung des Grundes,
- Figur 8: eine Draufsicht auf das Druckstück ähnlich der Figur 6, jedoch eines anderen Ausführungsbeispieles, welches dem der Figur 7 entspricht, wobei seitlich nur zwei Klauen aus dem Druckstück vorspringen,
- Figuren 9 bis 11: unterschiedliche Vorderansichten des Klemmaufbaues mit eingeklemmten Leitern unterschiedlicher Querschnittsform und -größe,
- Figur 12: eine abgebrochen und vergrößert dargestellte Einzelheit zur Darstellung, wie nahe das Druckstück an den Grund der Anschlußschiene herangebracht werden kann und
- Figur 13: eine ähnliche Ansicht wie Figur 12, wobei jedoch ein Leiter zwischen Anschlußschiene und Druckstück eingeklemmt gezeigt ist.

Der Klemmaufbau der hier dargestellten Ausführungsformen dient dem Anschließen von allgemein und für alle Ausführungsformen mit 1 bezeichneten Kabeln an Anschlußschienen 2. In Figur 1 ist beispielsweise ein mehrdrähtiger Leiter 1 dargestellt, während der Leiter 1 bei den anderen Ausführungsformen eindrähtig ist, wenn auch sektorförmig (Figuren 2 und 10) und rund (Figuren 9, 11 und 13). Die in Draufsicht in den Figuren 4, 5 und 7 dargestellte Anschlußschiene 2 besteht aus einem oben abgebrochen dargestellten plattenförmigen Teil 3 und einem einstückig damit verbundenen, durch Prägen V-förmig gestalteten Teil 4 mit ersichtlich geriffelter Oberfläche. Der Grund 5 des V-förmigen Teils 4 der Anschlußschiene 2 ist mit einem kleineren Krümmungsradius geprägt, damit hier Kabelleiter beispielsweise für einen 90°-Sektor oder runde Kabelleiter kleinen Querschnitts etwa gemäß Figuren 11 und 13 möglichst umfassend aufgenommen werden können, während die oberen Nachbarbereiche des V-förmigen Teils 4 z.B. für SE-Kabelleiter oder SM-Kabelleiter mit einem Sektor von 120° geeignet sind (siehe Figuren 1 und 2).

Der Kabelleiter 1 wird von oben durch das Druckstück 6 in das V-förmige Teil 4 der Anschlußschiene 2 gedrückt, und zwar durch die Druckkraft des Druckbolzens 7, der mit Außengewinde durch die Brücke 8 des Klemmkäfigs 9 hindurchgeschraubt wird und gegen den an die V-Form der Anschlußschiene 2 angepaßten Grund 10 des Klemmkäfigs 9 drückt. Am Vorderende 11 des Druckbolzens 7 ist das Druckstück 6 über eine Druckplatte, eine Spannscheibe oder einen Federring 12 drehbar angenietet.

Betrachtet man die Anschlußschiene 2 nach den Figuren 5 und 7 (zwei unterschiedliche Ausführungsformen) und vorzugsweise den V-förmigen Teil 4 derselben mit der geriffelten Oberfläche, dann sieht man bei der Darstellung der Figuren 5 und 7 auf den Grund 5 des V-förmigen Teils 4 und die strichpunktiert in der Mitte jeweils dargestellte Längsrichtung 14 dieses Grundes. Bei dieser Darstellung der Figuren 5 und 7 erkennt man, daß auf jeder Seite (bezüglich der in der Mitte dargestellten Längsrichtung 14) außen im oberen Rand 15 des V-förmigen Teils 4 der Anschlußschiene 2 Aussparungen 16, 16' vorgesehen sind. Bei der ersten Ausführungsform der Figur 5 befinden sich auf jeder Seite zur Mittellinie oder zum Grund 5 zwei Aussparungen 16, 16', insgesamt in dem V-förmigen Teil 4 also vier Aussparungen; während bei der Ausführungsform der Figur 7 auf jeder Seite des Grundes 5 nur eine Aussparung 16 vorgesehen ist.

Das zum besseren Vergleich in Draufsicht dargestellte Druckstück 6 wird jetzt anhand der Figuren 6 und 8 betrachtet (unterschiedliche Ausführungsformen). An den Außenseiten 17 des Druckstückes 6 sieht man angebrachte Klauen 18, 18'. Bei der in Figur 6 dargestellten einen Ausführungsform ist das Druckstück 6 in dieser Draufsicht etwa viereckig und hat vier Klauen 18, 18', in jedem der vier Eckbereiche eine. Jede Klaue 18, 18' springt von den Außenseiten 17 vor und ist zu den oberen Rändern 15 der Anschlußschiene 2 hin gerichtet. Im Falle der Ausführungsform der Figur 6 greifen die vier Klauen 18, 18' in die vier Ausnehmungen 16, 16' des Anschlußschienenteils 4; und bei der anderen Ausführungsform der Figur 8 greifen die zwei mehr in der Mitte angeordneten Klauen 18 in die entsprechend in der Mitte angeordneten Ausnehmungen 16 des V-förmigen Teils 4 der Anschlußschiene 2.

Anhand der Figuren 12 und 13 lassen sich einige Merkmale des Druckstückes 6 besonders gut beschreiben. So erkennt man beispielsweise in Figur 12 die Klemmfläche 19 des Druckstückes 6, die leicht konkav gebogen ist mit größerem Krümmungsradius als die Krümmung am Grund 5 des gegenüberliegenden V-förmigen Teils 4 der Anschlußschiene 2. Bei unterschiedlichen Ausführungsformen kann die Krümmung dieser Klemmfläche 19 auch unterschiedlich sein. So erkennt man beispielsweise in Figur 13 eine etwas stärkere Krümmung mit kleinerem Krümmungsradius der Klemmfläche 19. Bei dieser Ausführungsform werden besonders kleine Kabelleiter wirkungsvoll festgeklemmt.

Man erkennt ferner, daß das Druckstück 6 in der Vorderansicht der Figuren 1, 2 und 9 bis 13 auf jeder Seite seiner Mitte wenigstens eine Ausnehmung 20 hat. Diese ist bei allen Ausführungsformen der Figuren 9 bis 13 deutlich ausgeprägt, und in dem in Figur 1 gezeigten montierten Zustand eines mehrdrähtigen Kabelleiters 1 sieht man sogar, daß einige Drähte beim Klemmen in diese Ausnehmungen 20 hineingedrückt werden. Dies ist zwar nicht der Zweck dieser Ausnehmungen 20, steht einem wirksamen Festklemmen des Kabelleiters 1 durch den Klemmaufbau aber nicht entgegen. Der Zweck der Ausnehmung 20 an der Klemmfläche 19, die vorzugsweise jeweils zwischen einer Klaue 18 und der Klemmfläche 19 angeordnet ist, besteht darin, im Falle kleiner Kabelleiter 1 auch deren Festklemmung in effektiver Weise zu besorgen dadurch, daß das Druckstück 6 - selbst bei stärker gekrümmter Klemmfläche 19 - tief nach unten in Richtung des Grundes 5 des V-förmigen Teils 4 der Anschlußschiene 2 eintauchen kann. Man sieht bei den Ausführungsformen der Figuren 10 bis 13 deutlich, daß das Vorderende der Klauen 18 besonders gut deshalb in die Ausnehmungen 16, 16' der Anschlußschiene 2 eintauchen können, weil die Klemmfläche 19 nicht störend gegen andere Flächen des V-förmigen Teils 4 anstoßen.

Man erkennt auch aus den Figuren 9 bis 11 und 13, daß die Seitenwangen 21 der Klemmfläche 19 des Druckstückes 6 V-förmig angeschrägt sind. Auch dies dient dem tieferen Eintauchen oder besseren Annähern des Druckstückes 6 an die Anschlußschiene 2, wenn Kabelleiter kleinen Querschnitts festgeklemmt werden sollen, wie man in typischer Weise anhand der Figuren 11 und 13 sieht.

Um bei einer z.B. gebogenen Ausführungsform des Vorderendes der jeweiligen Klaue 18, 18' des Druckstückes 6 einen störenden Eingriff mit dem Käfig 9 beim tiefen Eintauchen des Druckstückes 6 nach unten unter teilweisem Übergreifen des V-förmigen Teiles 4 der Anschlußschiene 2 zu vermeiden, sind Ausnehmungen 22 im Klemmkäfig 9 eingebracht. Man erkennt diese bei den Ausführungsformen der Figuren 1 und 11 bis 13. Sie befinden sich zweckmäßigerweise im Bereich unter den Aussparungen 16, 16' im oberen Rand 15 der Anschlagschiene 2. Dann nämlich kann beim Herunterschrauben des Druckbolzens 7 das Druckstück 6 mit seinen Klauen 18, 18' nicht nur an den Aussparungen 16, 16' der Anschlußschiene vorbei sondern auch in die Ausnehmungen 22 im Klemmkäfig 9 hineinfahren, ohne daß ein störendes Anstoßen ein weiteres Herunterfahren des Druckstückes auf den Grund 5 der Anschlußschiene 2 hin verhindern würde.

Will man die Montage dadurch erleichtern, daß Mittel für ein sehr gutes Positionieren des Klemmkäfigs 9 an der Anschlußschiene 2 vorgesehen werden, dann eignen sich hierfür besonders gut die Anschlagkanten 23, die man am besten in Draufsicht der Figur 5 sieht, in der Vorderansicht aber auch in Figur 3. Zur Montage braucht man nämlich die Anschlußschiene 2 nur soweit in den Klemmkäfig 9 hineinzuschieben, in der Darstellung der Figur 4 z.B. von oben nach unten, bis die beschriebene Anschlagkante 23 gegen die Stirnfläche 24 des Klemmkäfigs 9 zum Anschlag kommt. Die Stirnfläche 24 des Klemmkäfigs 9 ist eben und liegt quer zu dessen Längsmittelachse, die bei den Ausführungsformen der Figuren 1, 2 und 9 bis 13 senkrecht auf der Papierebene steht. Die Längsrichtung 14 des Grundes 5 ist in den Figuren 5 und 7 durch eine strichpunktierte Linie angedeutet, und die auf jeder Seite außen befindliche Anschlagkante 23 der Anschlußschiene 2, die sozusagen das Ende des V-förmigen Teils 4 definiert, liegt mit der jeweiligen Anschlagkante 23 auf der anderen Seite in ein und derselben gedachten Ebene, die senkrecht zu dieser Längsrichtung 14 verläuft. Deshalb blickt man bei der Vorderansicht der Figur 3 auf die beiden Anschlagkanten 23 rechts und links, die beide parallel zur Papierebene liegen.

### Bezugszeichenliste

- 1: Kabel, mehrdrähtiger Leiter
- 2: Anschlußschienen
- 3: plattenförmiger Teil
- 4: V-förmiger Teil
- 5: Grund
- 6: Druckstück
- 7: Druckbolzen
- 8: Brücke
- 9: Klemmkäfig
- 10: Grund
- 11: Vorderende des Druckbolzens 7
- 12: Federring
- 14: Längsrichtung
- 15: oberer Rand
- 16, 16': Aussparungen
- 17: Außenseiten
- 18, 18': Klauen
- 19: Klemmfläche
- 20: Ausnehmung
- 21: Seitenwangen
- 22: Ausnehmungen
- 23: Anschlagkanten
- 24: Stirnfläche

## Patentansprüche

1. Klemmaufbau zum direkten Anschließen von Kabeln (1) an Anschlußschienen (2), mit
a) einem V-förmig gestalteten Teil (4) an der Anschlußschiene (2) mit vorzugsweise geriffelter Oberfläche,
b) einem das V-förmige Teil (4) umgreifenden Klemmkäfig (9), der einen der V-Form des Anschlußschienenteils (4) angepaßten Grund (10) und eine dem Grund gegenüberliegende Brücke (8) hat,
c) einem die Brücke (8) des Klemmkäfigs (9) gegenüber dessen Grund (10) durchgreifenden Druckbolzen (7) und mit
d) einem mit dem Vorderende (11) des Druckbolzens (7) in Eingriff stehenden Druckstück (6) mit einer Klemmfläche (19)
dadurch gekennzeichnet, daß auf jeder Seite im oberen Rand (15) des V-förmigen Teils (4) der Anschlußschiene (2) wenigstens eine Aussparung (16, 16') vorgesehen ist, in welche an den Außenseiten (17) des Druckstückes (6) angebrachte Klauen (18, 18') einfahren können, um den Abstand zwischen der vorzugsweise geriffelten Oberfläche des Anschlußschienenteils (4) und der Klemmfläche (19) des Druckstückes (6) zu verringern.

2. Klemmaufbau nach Anspruch 1, dadurch gekennzeichnet, daß jeweils zwischen der Klaue (18, 18') des Druckstückes (6) und dessen vorzugsweise gekrümmt ausgebildeten Klemmfläche (19) eine Ausnehmung (20) vorgesehen ist.

3. Klemmaufbau nach Anspruch 1 oder 2, dadurch gekennzeichnet, daß Seitenwangen (21) der Klemmfläche (19) des Druckstückes (6) V-förmige Anschrägungen aufweisen.

4. Klemmaufbau nach einem der Ansprüche 1 bis 3, dadurch gekennzeichnet, daß das Druckstück (6) in Draufsicht etwa viereckig ist und in jedem der vier Eckbereiche eine vom Rand vorspringende, zu den oberen Rändern (15) des Anschlußschienenteils (4) hin gerichtete Klaue (18, 18') aufweist und daß im oberen Rand (15) des Anschlußschienenteils (4) vier Aussparungen (16, 16') entsprechend angeordnet sind.

5. Klemmaufbau nach Anspruch 4, dadurch gekennzeichnet, daß jeweils im Bereich unter der Aussparung (16, 16') im oberen Rand (15) des Anschlußschienenteils (4) Ausnehmungen (22) im Klemmkäfig (9) vorgesehen sind.

6. Klemmaufbau nach einem der Ansprüche 1 bis 5, dadurch gekennzeichnet, daß im Außenbereich der Anschlußschiene (2) am Übergang zu ihrem V-förmigen Teil (4) auf jeder der zwei Seiten eine quer zur Längsrichtung (14) des Grundes (5) des V-förmigen Teiles (4) verlaufende Anschlagkante (23) vorgesehen ist.

7. Klemmaufbau nach einem der Ansprüche 1 bis 6, dadurch gekennzeichnet, daß das Druckstück (6) vorzugsweise über eine Druckplatte (12) drehbar an dem Vorderende (11) des Druckbolzens (7) angenietet ist.

## Claims

1. A clamping arrangement for directly connecting cables (1) to connecting rails (2), comprising
a) a portion (4) of V-shaped configuration on the connecting rail (2) with a preferably grooved surface,
b) a clamping cage (9) which embraces the V-shaped portion (4) and which has a bottom (10) which is matched to the V-shape of the connecting rail portion (4) and a bridge (8) which is disposed opposite to the bottom,
c) a pressure bolt (7) which engages through the bridge (8) of the clamping cage (9) opposite the bottom (10) thereof, and
d) a pressure portion (6) having a clamping surface (19), the pressure portion being in engagement with the front end (11) of the pressure bolt (7),
characterised in that provided on each side in the upper edge (15) of the V-shaped portion (4) of the connecting rail (2) is at least one opening (16, 16') into which claws (18, 18') disposed on the outward sides (17) of the pressure portion (6) can move in order to reduce the spacing between the preferably grooved surface of the connecting rail portion (4) and the clamping surface (19) of the pressure portion (6).

2. A clamping arrangement according to claim 1 characterised in that a respective recess (20) is provided between each claw (18, 18') of the pressure portion (6) and its preferably curved clamping surface (19).

3. A clamping arrangement according to claim 1 or claim 2 characterised in that side portions (21) of the clamping surface (19) of the pressure portion (6) have V-shaped bevel configurations.

4. A clamping arrangement according to one of claims 1 to 3 characterised in that the pressure portion (6) is approximately quadrangular in plan view and in each of the four corner regions has a claw (18, 18') which projects from the edge and which is directed towards the upper edges (15) of the connecting rail portion (4) and that four openings (16, 16') are correspondingly arranged in the upper edge (15) of the connecting rail portion (4).

5. A clamping arrangement according to claim 4 characterised in that respective recesses (22) are provided in the clamping cage (9) in the region under each of the openings (16, 16') in the upper edge (15) of the connecting rail portion (4).

6. A clamping arrangement according to one of claims 1 to 5 characterised in that provided in the outer region of the connecting rail (2) at the transition to the V-shaped portion (4) thereof on each of the two sides is an abutment edge (23) extending transversely with respect to the longitudinal direction (14) of the bottom (5) of the V-shaped portion (4).

7. A clamping arrangement according to one of claims 1 to 6 characterised in that the pressure portion (6) is preferably riveted rotatably by way of a pressure plate (12) to the front end (11) of the pressure bolt (7).

## Revendications

1. Système de serrage pour raccorder directement des câbles (1) à des rails de raccordement (2), comportant
a) une pièce (4) en forme de V contre le rail de raccordement (2), ayant une surface de préférence striée,
b) une cage de serrage (9), qui entoure la pièce (4) en forme de V, et qui a un fond (10), adapté a la forme en V de la pièce (4) du rail de raccordement et un pont (8) opposé au fond,
c) un boulon de pression (7), qui traverse le pont (8) de la cage de serrage (9) en un point opposé à son fond (10), et
d) un membre de pression (6), qui est en prise avec l'extrémité avant (11) du boulon de pression (7) et possède une surface de serrage (19),
caractérisé en ce que sur chaque face du bord supérieur (15) de la pièce (4) en forme de V du rail de raccordement (2) est prévu au moins un évidement (16, 16'), dans lequel peuvent entrer des griffes (18, 18'), rapportées aux faces extérieures (17) du membre de pression (6), pour diminuer la distance entre la surface, de préférence striée, de la pièce (4) du rail de raccordement et la surface de serrage (19) du membre de pression (6).

2. Système de serrage selon la revendication 1, caractérisé en ce qu'un évidement (20) est prévu entre la griffe (18, 18') du membre de pression (6) et sa surface de serrage (19), qui de préférence a une configuration incurvée.

3. Système de serrage selon la revendication 1 ou 2, caractérisé en ce que les joues latérales (21) de la surface de serrage (19) du membre de pression (6) présentent des biseautages en V.

4. Système de serrage selon l'une des revendications 1 à 3, caractérisé en ce que le membre de pression (6) est approximativement quadrangulaire en vue de dessus et comporte, dans la zone de chacun des quatre sommets, une griffe (18, 18'), qui dépasse du bord et qui est dirigée vers les bords supérieurs (15) de la pièce (4) du rail de raccordement, et que quatre renfoncements (16, 16') sont en conséquence disposés dans le bord supérieur (15) de la pièce (4) du rail de raccordement.

5. Système de serrage selon la revendication 4, caractérisé en ce que des évidements (22) sont prévus dans la cage de serrage (9), dans la zone située en dessous de chacun des renfoncements (16, 16') aménagés dans le bord supérieur de la pièce (4) du rail de raccordement.

6. Système de serrage selon l'une des revendications 1 à 5, caractérisé en ce que l'on prévoit, dans la zone extérieure du rail de raccordement (2), au niveau de la transition avec sa pièce (4) en forme de V, et sur chacun des deux côtés, une arête de butée (23), qui court perpendiculairement à la direction longitudinale (14) du fond (5) de la pièce (4) en forme de V.

7. Système de serrage selon l'une des revendications 1 à 6, caractérisé en ce que le membre de pression (6) est, de préférence par l'intermédiaire d'une plaque de pression (12), rapporté en rotation par rivetage à l'extrémité avant (11) du boulon de pression (7).
